# EUROPÄISCHE PATENTANMELDUNG

(11) **EP 0 335 327 A2**
(43) Veröffentlichungstag der Anmeldung: **04.10.1989**
(21) Anmeldenummer: 89105453.8
(22) Anmeldetag: 28.03.1989
(51) Int. Cl.: H05B 41/04

(54) **Vorrichtung zum Zünden von Gasentladungslampen**

(30) Priorität: 30.03.1988 BG 83526/88
(71) Anmelder: SAVOD SA ENERGOIKONOMISVASCHTI USTROJSTVA, BG-9900 Novi Pasar (BG)
(72) Erfinder: Atanassov, Anton Stojanov, Dipl.-Ing., 9900 Novi Pasar (BG); Vassilev, Vesselin Stanev, Dipl.-Ing., 9900 Novi Pasar (BG)
(74) Vertreter: Ebbinghaus, Dieter, Dipl.-Ing.

(57) **Zusammenfassung**

Die Vorrichtung zum Zünden von Gasentladungslampen besteht aus einem Schwingkreis mit einem Impulswandler (1), dessen Sekundärwicklung (2) in Reihe mit einer Drossel (3) und einer Gasentladungslampe (4) geschaltet ist. Im Schwingkreis befindet sich auch der Steuerkreis eines Thyristors (5), der aus zwei Kondensatoren (6 und 7) besteht, an deren Verbindungspunkt die Kathode einer Diode (8) und die Anode eines Dinistors (9) angeschlossen sind. Der Thyristor (5) ist in Reihe mit der Primärwicklung (11) des Impulswandlers (1) und einem dritten Kondensator (12) geschaltet, wobei der Schwingkreis über einen Vorwiderstand (13) an das Speisenetz angeschlossen ist.

Die Vorrichtung hat einen verminderten Aufwand an aktiver Leistung, einen vereinfachten Schaltungsaufbau und verringerte Abmessungen.

## Beschreibung

Die Erfindung bezieht sich auf eine Vorrichtung zum Zünden von Gasentladungslampen und kann zur Erzeugung eines Hochspannungsimpulses zur Zündung aller Arten von Natrium-, Metallhalogen- und anderen Gasentladungslampen verwendet werden, bei denen die Zündspannung höher ist als die Spannung des Speisenetzes.

Aus der CS-164 970 ist bereits eine Vorrichtung zum Zünden von Gasentladungslampen bekannt, deren Schwingkreis einen Impulswandler aufweist, dessen Sekundärwicklung in Reihe mit einer Lastdrossel und einer Gasentladungslampe geschaltet ist. Die Primärwicklung des Impulswandlers steht mit einem Kondensator und einem Thyristor in Verbindung. Der Steuerkreis des Thyristors besteht aus einem Kondensator mit einem parallel hierzu geschalteten Widerstand, mit dem ein Widerstand und eine Diode in Reihe geschaltet sind. Der Schwingkreis ist mit dem Verbindungspunkt zwischen Lastdrossel und Sekundärwicklung des Impulswandlers über eine Reihenschaltung aus einer zweiten Drossel und einer Diode verbunden.

Nachteil der bekannten Vorrichtung ist, daß die Drossel große Abmessungen aufweist, so daß die Vorrichtung einen hohen Aufwand an aktiver Leistung und einen komplizierten Schaltungsaufbau hat, bei dem der Steuerkreis des Thyristors nicht in den Schwingkreis eingefügt ist. Die Verwendung einer zusätzlichen Drossel vergrößert die Gesamtabmessungen der Vorrichtung.

Der Erfindung liegt die Aufgabe zugrunde, eine Vorrichtung zum Zünden von Gasentladungslampen zu schaffen, die eine möglichst geringe aktive Leistung, einen vereinfachten Schaltungsaufbau und verminderte Abmessungen hat.

Diese Aufgabe wird erfindungsgemäß durch eine Vorrichtung zum Zünden von Gasentladungslampen gelöst, deren Schwingkreis einen Impulswandler aufweist, dessen Sekundärwicklung in Reihe zu einer Lastdrossel und einer Gasentladungslampe geschaltet ist. Die Primärwicklung des Impulswandlers ist mit einer ihrer Klemmen an die Anode eines Thyristors angeschlossen. Kennzeichnend für die erfindungsgemäße Vorrichtung ist, daß zur Erhöhung der Zuverlässigkeit der Schwingkreis mittels eines Widerstandes vor Überspannungen geschützt ist, der mit einer seiner Klemmen an das Speisenetz angeschlossen ist. Um einen minimalen Verbrauch an aktiver Leistung zu erzielen, werden im Steuerkreis des Thyristors keine Widerstände verwendet. Der Steuerkreis besteht aus zwei in Reihe geschalteten, in den Schwingkreis eingefügten Kondensatoren. An den Verbindungspunkt der Kondensatoren sind die Kathode einer Diode und die Anode eines Dinistors angeschlossen, wobei die Kathode des Dinistors mit der Steuerelektrode des Thyristors verbunden ist. Parallel zum Thyristor ist eine Rückdiode ge schaltet; in Reihe mit der Primärwicklung des Impulswandlers ist ein Kondensator geschaltet.

Die erfindungsgemäße Vorrichtung hat einen verminderten Aufwand an aktiver Leistung, einen vereinfachten Schaltungsaufbau und verkleinerte Abmessungen.

Im folgenden wird ein Ausführungsbeispiel der erfindungsgemäßen Vorrichtung zum Zünden von Gasentladungslampen anhand der Zeichnung erläutert, die ein Prinzipschaltbild der Vorrichtung zeigt.

Die Vorrichtung zum Zünden von Gasentladungslampen besteht aus einem Schwingkreis mit einem Impulswandler 1, dessen Sekundärwicklung 2 in Reihe mit einer Lastdrossel 3 und einer Gasentladungslampe 4 geschaltet ist. Die freien Klemmen der Drossel 3 und der Gasentladungslampe 4 sind an die erste bzw. zweite Klemme R bzw. N eines Speisenetzes angeschlossen. Im Schwingkreis befindet sich auch der Steuerkreis eines Thyristors 5 bestehend aus zwei in Reihe geschalteten Kondensatoren 6 und 7. An den Verbindungspunkt der Kondensatoren 6 und 7 sind die Kathode einer Diode 8 und die Anode eines Dinistors 9 angeschlossen, dessen andere Klemme mit der Steuerelektrode des Thyristors 5 verbunden ist.Der Thyristor 5, zu dem eine Rückdiode 10 parallelgeschaltet ist, steht über eine Reihenschaltung aus der Primärwicklung 11 des Impulswandlers 1, einem Kondensator 12 und einem Vorwiderstand 13 mit der zweiten Klemme N des Speisenetzes in Verbindung. Der Verbindungspunkt zwischen Vorwiderstand 13 und Kondensator 12 ist an die Reihenschaltung aus den beiden Kondensatoren 6 und 7 angeschlossen.

Die Vorrichtung arbeitet wie folgt: Während der negativen Halbperiode der Speisespannung gegenüber der neutralen N werden die Kondensatoren 6 und 7 über den Vorwiderstand 13 geladen. Wenn die Spannung am Verbindungspunkt b zwischen den Kondensatoren 6 und 7 die Einschaltspannung des Dinistors 9 erreicht, wird er durchgeschaltet und der Thyristor 5 eingeschaltet. Es entsteht ein Schwingvorgang, der einen Energieaustausch zwischen den Kondensatoren 6, 7 und 12 und der Primärwicklung 11 des Impulswandlers 1 bewirkt. Demzufolge wird in der Sekundärwicklung 2 des Impulswandlers 1 ein Zündimpuls mit hoher Spannung erzeugt. Dieser Impuls überlagert sich der Halbperiode der Speisespannung und zündet die Gasentladungslampe 4.

Der Widerstand 3 schützt den Schwingkreis vor Uberspannungen, die bei der Impulserzeugung, bei Schäden in der Lampe oder bei einem Kurzschluß entstehen. Während der positiven Halbperiode stehen die Kondensatoren 6 und 7 über die Dioden 8 und 10 auf dem Momentanwert der Speisespannung, so daß kein Zündimpuls hoher Spannung erzeugt werden kann.

## Patentansprüche

1. Vorrichtung zum Zünden von Gasentladungslampen, mit einem Schwingkreis mit einem Impulswandler (1), dessen Primärwicklung (11) über einen Thyristor (5) an eine erste Speiseklemme (R) angeschlossen ist, dadurch **gekennzeichnet,**daß die zweite Klemme (N) der Primärwicklung (11) des Impulswandlers (1) über einen ersten Kondensator (12) und einen Vorwiderstand (13) an die zweite Speiseklemme (N) angeschlossen ist, daß zwischen die Speiseklemmen (R, N) eine Reihenschaltung aus einem zweiten und dritten Kondensator (6, 7) geschaltet ist, und daß die Steuerelektrode des Thyristors (5) über einen Dinistor (9) an den Verbindungspunkt zwischen dem zweiten und dem dritten Kondensator (6, 7) angeschlossen ist.

2. Vorrichtung nach Anspruch 1, dadurch **gekennzeichnet,** daß die Reihenschaltung aus zweitem und drittem Kondensator (6, 7) einerseits an den Verbindungspunkt zwischen dem Vorwiderstand (13) und dem ersten Kondensator (12) angeschlossen ist.

3. Vorrichtung nach Anspruch 1 oder 2, dadurch **gekennzeichnet,** daß die Reihenschaltung aus zweitem und drittem Kondensator (6, 7) andererseits an die erste Speiseklemme (R) angeschlossen ist.

4. Vorrichtung nach Anspruch 3, dadurch **gekennzeichnet,** daß zwischen die Reihenschaltung aus zweitem und drittem Kondensator (6, 7) und die erste Speiseklemme (R) eine Drossel (3) geschaltet ist.

5. Vorrichtung nach einem der vorstehenden Ansprüche, dadurch **gekennzeichnet,** daß der dritte Kondensator (7) an die erste Speiseklemme (R) angeschlossen und von einer Diode (8) geshuntet ist, deren Kathode mit der Anode des Dinistors (9) verbunden ist.

6. Vorrichtung nach einem der vorstehenden Ansprüche, dadurch **gekennzeichnet,** daß der Thyristor (5) von einer Rückdiode (10) geshuntet ist.
